# EUROPÄISCHE PATENTSCHRIFT

(11) **EP 0 153 499 B1**
(45) Veröffentlichungstag und Bekanntmachung des Hinweises auf die Patenterteilung: **10.10.1990**
(21) Anmeldenummer: 84116366.0
(22) Anmeldetag: 27.12.1984
(51) Int. Cl.: E05B 49/00

(54) **Steuervorrichtung**
Control device
Dispositif de commande

(30) Priorität: 24.02.1984 DE 3406746
(43) Veröffentlichungstag der Anmeldung: 04.09.1985
(73) Patentinhaber: VDO Adolf Schindling AG, D-60487 Frankfurt (DE)
(72) Erfinder: Rumpf, Bernd, D-6382 Friedrichsdorf/Ts. (DE); Tibken, Martin, D-6231 Schwalbach/Ts. (DE); Timur, Andreas-Assis, D-6380 Bad Homburg (DE); Pfalzgraf, Helmut, D-6231 Schwalbach a. Ts. (DE); Rathmann, Klaus-Peter, D-6000 Frankfurt/Main (DE)
(74) Vertreter: Klein, Thomas, Dipl.-Ing. (FH)

(56) Entgegenhaltungen:
- EP-A- 0 098 437
- WO-A-83/03697
- DE-A- 3 005 890
- US-A- 4 209 782

## Beschreibung

Die Erfindung betrifft eine Steuervorrichtung zum Ver- und/oder Entriegeln einer Sicherheitseinrichtung, insbesondere einer Kraftfahrzeugschließvorrichtung, mit einer von einer Stromquelle versorgten Sendevorrichtung, die einen Codeerzeuger zum Erzeugen einer in ihm gespeicherten codierten Information und einen Ausstrahler der codierten Information besitzt, mit einer von einer zweiten Stromquelle versorgten Empfängervorrichtung, die Empfangsmittel zum Empfangen der codierten Information, einen Speicher, in dem die codierte Information gespeichert ist, und einen Vergleicher zum Vergleich der empfangenen Information mit der gespeicherten Information aufweist, wobei von der Empfängervorrichtung im Fall der Übereinstimmung dieser Informationen ein Ansteuersignal an die Sicherheitseinrichtung abgebbar ist.

Derartige Steuervorrichtungen sind z.B. aus der WO 83/03697 bekannt, werden insbesondere als Türverriegelung von Kraftfahrzeugtüren benützt und besitzen bereits eine hohe Sicherheit gegen unbefugtes Öffnen der Kraftfahrzeugtüren.

Es besteht aber die Möglichkeit mit einem Empfangsgerät während eines Öffnungsvorganges die codierte Information aufzunehmen und durch späteres Senden dieser Information das abgestellte und verschlossene Kraftfahrzeug problemlos und ohne Beschädigung zu öffnen.

Aufgabe der Erfindung ist es, eine Steuervorrichtung nach dem Oberbegriff zu schaffen, die mit hoher Sicherheit ein unbefugtes Entriegeln der Sicherheitseinrichtung verhindert.

Diese Aufgabe wird erfindungsgemäß dadurch gelöst, daß die Empfängervorrichtung einen Signalerzeuger zur Erzeugung einer weiteren codierten Information aufweist und die weitere codierte Information in den Speicher der Empfängervorrichtung einspeicherbar sowie von einem Sender der Empfängervorrichtung ausstrahlbar ist, und daß die Sendevorrichtung einen Empfänger zum Empfangen der weiteren codierten Information besitzt und die weitere codierte Information unter Löschung der ersten codierten Information im Speicher der Sendevorrichtung speicherbar ist.

An sich ist aus der EP-A-0 098 437 eine Steuervorrichtung mit in Wechselwirkung treten den Schlüsselteilen und Schlopßteilen bekannt. Hierbei wird die Variationsfalt der Schlüssel daten erhöht.

Durch die erfindungsgemäße Ausbildung kann die codierte Information beliebig oft geändert werden, so daß auch bei Aufnehmen der codierten Information ein späteres unbefugtes Öffnen der Sicherheitseinrichtung verhindert wird, wenn eine Umcodierung durchgeführt wurde. Dabei erfolgt der Umcodierungsvorgang sowohl der Empfängervorrichtung als auch der Sendevorrichtung selbständig nachdem er einmal eingeleitet wurde.

Somit wird bei einer schlüssellosen Sicherheitseinrichtung die Sicherheit gegen ungefugtes Öffnen erheblich erhöht.

Der Signalerzeuger ist vorzugsweise ein mit der Empfängervorrichtung verbundener Oszillator. Eine absolute Sicherheit gegen ein Nachvollziehen der umcodierten Information wird dadurch erreicht, daß durch den Oszillator eine Zufallsimpulsfolge erzeugbar ist.

Damit ist die Sicherheit so hoch, daß selbst die Person, die dieses System entwickelt hat, nicht in der Lage ist, die umcodierte Steuervorrichtung zur Öffnung der Sicherheitseinrichtung zu betätigen, da die Impulsfolge keinerlei Gesetzmäßigkeit unterliegt.

Ist der Codeerzeuger der Sendevorrichtung und/ oder Vergleicher und Speicher der Empfängervorrichtung ein Mikroprozessor, so kann die Steuervorrichtung mit äußerst geringem Raumbedarf aufgebaut werden, was insbesondere bei Anwendung in Kraftfahrzeugen von Wichtigkeit ist, da dort nur wenig Einbauraum zur Verfügung steht.

Die Erzeugung und Übertragung sowie Speicherung der weiteren codierten Information ist vorzugsweise durch einen Schalter der Empfängervorrichtung einschaltbar.

IstderSchalterdabei derZündschalter(Klemme 15) des Kraftfahrzeugs, so erfolgt automatisch bei jedem Startvorgang eine völlig neue Codierung der Information, die in der Steuervorrichtung gespeichert wird.

Die Sendevorrichtung kann durch einen Schalter einschaltbar sein. Um sicherzustellen, daß die ausgestrahlten Informationen auch immer sicher und vollständig empfangen werden, erfolgt die Ausstrahlung der ersten codierten Information durch die Sendevorrichtung und/oder die Austrahlung der weiteren codierten Information durch die Empfängervorrichtung in einem Mehrfachintervall.

Vorzugsweise ist die Stromquelle der Empfängervorrichtung die Batterie des Kraftfahrzeuges. Die Sendevorrichtung kann von der Empfängervorrichtung ortsunabhängig sein und ist vorzugsweise in einem Zündschlüssel des Kraftfahrzeugs angeordnet. Dies ist bei Verwendung eines Mikroprozessors gut möglich, ohne daß das Bauvolumen wesentlich größer ist, als bei kerkömmlichen Zündschlüsseln. Außerdem braucht auf diese Weise neben dem Zündschlüssel kein weiteres Teil vom Autofahrer mitgeführt werden.

Die Stromquelle der Sendevorrichtung ist eine Gleichstromquelle, die z.B. als Zelle gut in einem Zündschlüssel unterzubringen und von dem Autofahrer auch leicht auswechselbar ist.

Weist die Empfängervorrichtung einen zweiten Sender auf, von dem nach Abgabe des Ansteuersignals der Empfängervorrichtung an die Sicherheitseinrichtung eine Informations ausstrahlbar ist und ist die Information des zweiten Senders von einem Empfänger der Sendevorrichtung erfaßbar und von dem Empfänger eine Signaleinrichtung ansteuerbar, so wird der Bedienungsperson immer ein Signal gegeben, wenn die Empfängervorrichtung die codierte Information tatsächlich korrekt erfaßt hat.

Die Signaleinrichtung ist dabei vorzugsweise ein Tongenerator. Eine derartige Signaleinrichtung ist bei der Anwendung an Kraftfahrzeugtüren von Vorteil, da bei heutigen Türverriegelungen keine Betätigungsgeräusche zu hören sind und somit die Bedienungsperson nach Betätigung der Sendevorrichtung nicht weiß, ob die Sicherheitseinrichtung tatsächlich angesteuert wurde.

Im Prinzip können die verschiedensten bekannten Sende- und Empfangseinrichtungen und -methoden angewandt werden. Besonders günstig ist es, wenn Ausstrahler, erster und zweiter Sender sowie Empfangsmittel und erster und zweiter Empfänger Infrarotelemente sind.

Der Ausstrahler und/oder der erste Sender und/oder der zweite Sender kann dabei eine Leuchtdiode sein.

Die Empfangsmittel und/oder der erste Empfänger und/oder der zweite Empfänger sind vorzugsweise ein Fototransistor.

Die beschriebene Steuervorrichtung kann sowohl zur Einleitung eines Öffnungsvorgangs als auch zur Einleitung eines Schließvorgangs benutzt werden. Es ist aber auch möglich, daß für den Schließvorgang ein unveränderbares Codesignal verwandt wird.

Ein besonderer Vorteil der Steuervorrichtung besteht derin, daß es nicht erforderlich ist, eine codierte Information bereits einzugeben. Eine Codierung erfolgt allein dadurch, daß die Empfängervorrichtung zur Erzeugung und Übertragung sowie Speicherung der codierten Information eingeschaltet wird und dadurch sich selbst als auch der Sendevorrichtung eine codierte Information einspeichert. Es sind somit für die Sendevorrichtung als auch für die Empfängervorrichtung jeweils nur identische Baueinheiten erforderlich, was einen Austausch als auch die Lagerhalterung erheblich vereinfacht und verbilligt. Ist z.B. ein mit einer Sendevorrichtung versehener Zündschlüssel verlorengegangen, braucht nur ein neuer Zündschlüssel durch Betätigung des Zündschalters codiert werden.

Ein Ausführungsbeispiel der Erfindung ist in der Zeichnung dargestellt und wird im folgenden näher beschrieben.

Die einzige Figur der Zeichnung zeigt einen Schaltplan einer erfindungsgemäßen Steuervorrichtung. Die dargestellte Steuervorrichtung weist eine Sendevorrichtung 1 und eine Empfängervorrichtung 2 auf. Dabei kann die Empfängervorrichtung 2 in einem Kraftfahrzeug zur Ansteuerung einer Kraftfahrzeugschließvorrichtung und die Sendevorrichtung in einem Zündschlüssel des Kraftfahrzeuges angeordnet sein. Die Sendevorrichtung 1 weist einen Mikroprozessor 3 auf, der mit einem Schwingquarz 4, einem Tongenerator 5 sowie einem als Tastschalter ausgebildeten Schalter 6 zum Einschalten der Sendevorrichtung 1 verbunden ist. Die Stromversorgung erfolgt durch eine Gleichstromquelle 7. Ein Ausgang 8 des Mikroprozessors 3 führt über einen Verstärker 9 zu einer einen Ausstrahler 10 bildenden Leuchtdiode.

Ein durch einen Fototransistor gebildeter Empfänger 11 ist über einen Verstärker 12 mit einem Codiereingang 13 des Mikroprozessors 3 verbunden. Weiterhin ist der Empfänger 11 auch mit einem Aktivierungseingang 14 des Mikroprozessors 3 verbunden. Dieser Aktivierungseingang 14 kann außerdem über eine Diode 15 von dem Schalter 6 angesteuert werden.

Die Empfängervorrichtung 2 weist ebenfalls einen Mikroprozessor 16 mit einem Schwingquarz 17 auf. Über den Anschluß 18 ist der Mikroprozessor 16 an die Stromquelle des Kraftfahrzeugs (Klemme 30) angeschlossen. Der Anschluß 19 ist mit dem Zündschalter (Klemme 15) des Kraftfahrzeugs verbunden, so daß bei jedem Startvorgang eine Ansteuerung des Mikroprozessors 16 erfolgt.

Die Eingänge 20 des Mikroprozessors 16 sind jeweils einer in einer Tür des Kraftfahrzeugs angeordneten Sfhließvorrichtung zugeordnet und können durch mechanische Betätigung mittels eines Schlüssels zu einer Ansteuerung des Mikroprozessors 16 benutzt werden, wenn die Normalfunktion der Steuervorrichtung gestört ist.

An einem weiteren Eingang 21 des Mikroprozessors 16 ist ein eine Zufallsimpulsfolge erzeugender Oszillator 22 angeschlossen. Über einen Verstärker 23 ist ein durch eine Leuchtdiode gebildeter Sender 24 an einen Ausgang des Mikroprozessors 16 angeschlossen. Weiterhin ist ebenfalls über einen Verstärker 25 ein durch eine Leuchtdiode gebildeter weiterer Sender 26 an einen Ausgang des Mikroprozessors 16 angeschlossen.

Durch einen Fototransistor gebildete Empfangsmittel 27 sind über einen Verstärker 28 mit einem Eingang des Mikroprozessors 16 verbunden.

Jeder der drei Ausgänge 29 des Mikroprozessors 16 führt zu einer Schließvorrichtung der Zentralverriegelung des Kraftfahrzeugs und überträgt das vom Mikroprozessor 16 abgegebene Ansteuersignal.

Die Funktion der Steuervorrichtung ist folgende. Der im Normalfall nicht aktivierte Mikroprozessor 3 der Sendevorrichtung 1 wird durch Schließen des Schalters 6 sowohl über die Diode 15 mit einem Aktivierungssignal beaufschlagtals auch zur Abgabe der in ihm gespeicherten codierten Information über den Ausstrahler 10 angestuert.

Diese codierte Information wird von dem Empfangsmittel 27 der Empfängervorrichtung 2 empfangen und verstärkt dem Mikroprozessor 16 zugeleitet. Der im Mikroprozessor 16 enthaltene Vergleicher vergleicht die empfangene Information mit der in dem Speicher des Mikroprozessors 16 gespeicherten codierten Information. Im Falle einer Übereinstimmung der empfangenen mit der gespeicherten Information, gibt der Mikroprozessor 16 über den Verstärker eine Quittierungsinformation ab, die von dem Sender 24 ausgestrahlt wird.

Gleichzeitig gibt der Mikroprozessor 16 über die Ausgänge 29 ein Ansteuersignal ab, durch das die nicht dargestellten Schließvorrichtungen im Öffnungs- bzw. Schließsinn angesteuert werden.

Die vom Sender 24 ausgestrahlte Quittierungsinformation wird vom Empfänger 11 der Sendevorrichtung 1 empfangen und über den Verstärker 12 dem Mikroprozessor zugeleitet. Gleichzeitig wird durch dieses Signal auch der Mikroprozessors 3 aktiv geschaltet.

Aufgrund des Erhalts der Quittierungsinformation steuert der Mikroprozessor 3 den Tongenerator 5 zur Abgabe eines Tones an. Dieser Ton zeigt der Bedienungsperson daß der gesamte Steuervorgang ordnungsgemäß durchlaufen wurde.

Wird nun der Zündschalter geschlossen, so wird über den Anschluß 19 der Mikroprozessor 16 derart angesteuert, daß diesem vom Oszillator 22 eine Zufallsimpulsfolge zugeleitet wird, die der Mikroprozessor 16 unter Löschung der bisher gespeicherten codierten Information in seinem Speicher speichert.

Gleichzeitig wird diese Zufallsimpulsfolge über den Verstärker 25 dem Sender 26 zugeleitet, der diese codierte Information ausstrahlt.

Diese neue codierte Information wird von dem Emfänger 11 der Sendevorrichtung 1 empfangen, die dadurch sowohl den Mikroprozessor 3 aktiv schaltet, als auch die codierte Information über den Verstärker 13 dem Mikroprozessor 3 zuleitet. Dieser speichert nun unter Löschung der bisher gespeicherten codierten Information die neue codierte Information.

Dadurch, daß der Mikroprozessor 3 immer nur dann aktiv geschaltet wird, wenn er tatsächlich eine Funktion ausführt, wird der Stromverbrauch der Sendevorrichtung sehr gering gehalten.

## Patentansprüche

1. Steuervorrichtung zum Ver- und/oder Entriegeln einer Sicherheitseinrichtung, insbesondere einer Kraftfahrzeugschließvorrichtung, mit einer von einer Stromquelle versorgten Sendevorrichtung, die einen Codeerzeuger zum Erzeugen einer in ihm gespeicherten codierten Information und einen Ausstrahler der codierten Information besitzt, mit einer von einer zweiten Stromquelle versorgten Empfängervorrichtung, die Empfangsmittel zum Empfangen der codierten Information, einen Speicher, in dem die codierte Information gespeichert ist, und einen Vergleicher zum Vergleich der empfangenen Information mit der gespeicherten Information aufweist, wobei von der Empfängsvorrichtung im Falle der Übereinstimmung dieser Informationen ein Ansteuersignal an die Sicherheitseinrichtung abgebbar ist, dadurch gekennzeichnet, daß die Empfängervorrichtung (2) einen Signalerzeuger zur Erzeugung einer weiteren codierten Information aufweist und die weitere codierte Information in den Speicher der Empfängervorrichtung (2) einspeicherbar sowie von einem Sender (26) der Empfängervorrichtung (2) austrahlbar ist, und daß die Sendevorrichtung (1) einen Empfänger (11) zum Empfangen der weiteren codierten Information besitzt und die weitere codierte Information unter Löschung der ersten codierten Information im Speicher der Sendevorrichtung (1) speicherbar ist.

2. Steuervorrichtung nach Anspruch 1, dadurch gekennzeichnet, daß der Signalerzeuger ein mit der Empfängervorrichtung (2) verbundener Oszillator (22) ist.

3. Steuervorrichtung nach Anspruch 2, dadurch gekennzeichnet, daß durch den Oszillator (22) eine Zufallsimpulsfolge erzeugbar ist.

4. Steuervorrichtung nach einem der vorhergehenden Ansprüche, dadurch gekennzeichnet, daß der Codeerzeuger der Sendevorrichtung (1) und/ oder Vergleicher und Speicher der Empfängervorrichtung (2) ein Mikroprozessor (16) ist.

5. Steuervorrichtung nach einem der vorhergehenden Ansprüche, dadurch gekennzeichnet, daß die Erzeugung und Übertragung sowie Speicherung der weiteren codierten Information durch einen Schalter der Empfängervorrichtung (2) einschaltbar ist.

6. Steuervorrichtung nach Anspruch 5, dadurch gekennzeichnet, daß der Schalter der Zündschalter (Klemme 15) des Kraftfahrzeugs ist.

7. Steuervorrichtung nach einem der vorhergehenden Ansprüche, dadurch gekennzeichnet, daß die Sendevorrichtung (1) durch einen Schalter (6) einschaltbar ist.

8. Steuervorrichtung nach einem der vorhergehenden Ansprüche, dadurch gekennzeichnet, daß die Ausstrahlung der ersten codierten Information durch die Sendevorrichtung (1) und/oder die Austrahlung der weiteren codierten Information durch die Empfängervorrichtung (2) in einem Mehrfachintervall erfolgt.

9. Steuervorrichtung nach einem der vorhergehenden Ansprüche, dadurch gekennzeichnet, daß die Stromquelle der Empfängervorrichtung (2) die Batterie des Kraftfahrzeugs ist.

10. Steuervorrichtung nach einem der vorhergehenden Ansprüche, dadurch gekennzeichnet, daß die Sendevorrichtung (1) von der Empfängervorrichtung (2) ortsunabhängig ist.

11. Steuervorrichtung nach Anspruch 10, dadurch gekennzeichnet, daß die Sendevorrichtung (1) in einem Zündschlüssel des Kraftfahrzeugs angeordnet ist.

12. Steuervorrichtung nach einem der vorhergehenden Ansprüche, dadurch gekennzeichnet, daß die Stromquelle der Sendevorrichtung (1) eine Gleichstromquelle (7) ist.

13. Steuervorrichtung nach einem der vorhergehenden Ansprüche, dadurch gekennzeichnet, daß die Empfängervorrichtung (2) einen zweiten Sender (24) aufweist, von dem nach Abgabe des Ansteuersignals der Empfängervorrichtung (2) an die Sicherheitseinrichtung eine Information ausstrahlbar ist.

14. Steuervorrichtung nach Anspruch 13, dadurch gekennzeichnet, daß die Information des zweiten Senders (24) von einem Empfänger (11) der Sendevorrichtung (1) erfaßbar und von dem Empfänger (11) eine Signaleinrichtung ansteuerbar ist.

15. Steuervorrichtung nach Anspruch 14, dadurch gekennzeichnet, daß die Signaleinrichtung ein Tongenerator (5) ist.

16. Steuervorrichtung nach einem der vorhergehenden Ansprüche, dadurch gekennzeichnet, daß Ausstrahler (10), erster und zweiter Sender (24 und 26) sowie Empfangsmittel (27) und erster und zweiter Empfänger (11 und 27) Infrarotelemente sind.

17. Steuervorrichtung nach Anspruch 16, dadurch gekennzeichnet, daß der Ausstrahler (10) und/oder der erste Sender (26) und/oder der zweite Sender (24) eine Leuchtdiode ist.

18. Steuervorrichtung nach Anspruch 16, dadurch gekennzeichnet, daß die Empfangsmittel (27) und/oder der erste Empfänger (11) und/ oder der zweite Empfänger (11) ein Fototransistor ist.

## Revendications

1. Dispositif de commande destiné au verrouillage et/ou au déverrouillage d'un dispositif de sécurité, en particulier d'un dispositif de verrouillage de véhicule automobile, comportant un dispositif émetteur alimenté par une source de courant, qui est doté d'un élément de codage, destiné à produire une information codée, qui y a été mise en mémoire, et d'un élément d'émission par rayonnement de l'information codée, comportant également un dispositif récepteur alimenté par une deuxième source de courant, lequel présente des moyens de réception destinés à la réception de l'information codée, uns mémoire dans laquelle est stockée l'information codée et un dispositif de comparaison destiné à comparer l'information reçue et l'information stockée, un signal de commande de mise en action pouvant être délivré au dispositif de sécurité par le dispositif récepteur pour le cas où ces informations concordent, dispositif de commande caractérisé en ce que le dispositif récepteur (2) présente un élément de production de signal, en vue de produire une autre information codée, et en ce que l'autre information codée peut être stockée dans la mémoire du dispositif récepteur (2) ainsi qu'être émise par rayonnement par un émetteur '(26) du dispositif récepteur (2), en ce que le dispositif émetteur (1) est doté d'un récepteur (11) destiné à recevoir l'autre information codée, et en ce que l'autre information codée peut être stockée dans la mémoire du dispositif émetteur (1), avec effacement de la première information codée.

2. Dispositif de commande selon la revendication 1, caractérisé en ce que l'élément de production de signal est un oscillateur (22) relié au dispositif récepteur (2).

3. Dispositif de commande selon la revendication 2, caractérisé en ce qu'une suite aléatoire d'impulsions peut être produite par l'oscillateur (22).

4. Dispositif de commande selon l'une des revendications précédentes, caractérisé en ce que l'élément de création de code, faisant partie du dispositif d'émission (1) et/ou de l'élément de comparaison et de la mémoire du dispositif récepteur (2) est un microprocesseur (16).

5. Dispositif de commande selon l'une des revendications précédentes, caractérisé en ce que la production et la transmission, ainsi que le stockage de l'autre information codée peuvent être mis en marche au moyen d'un interrupteur du dispositif récepteur (2).

6. Dispositif de commande selon la revendication 5, caractérisé en ce que l'interrupteur est l'interrupteur d'allumage (borne 15) du véhicule automobile.

7. Dispositif de commande selon l'une des revendications précédentes, caractérisé en ce que le dispositif émetteur (1) peut être mis en marche au moyen d'un interrupteur (6).

8. Dispositif de commande selon l'une des revendications précédentes, caractérisé en ce que l'émission, par rayonnement, de la première information codée par le dispositif émetteur (1) et/ou l'émission, par rayonnement, de l'autre information codée par le dispositif récepteur (2), s'effectuent dans un intervalle multiple.

9. Dispositif de commande selon l'une des revendications précédentes, caractérisé en ce que la source de courant du dispositif récepteur (2) est la batterie du véhicule automobile.

10. Dispositif de commande selon l'une des revendications précédentes, caractérisé en ce que le dispositif émetteur (1) est indépendant du dispositif récepteur (2) en ce qui concerne son emplacement.

11. Dispositif de commande selon la revendication 10, caractérisé en ce que le dispositif d'émission (1) est disposé à l'intérieur d'une clé d'allumage du véhicule automobile.

12. Dispositif de commande selon l'une des revendications précédentes, caractérisé en ce que la source de courant du dispositif émetteur (1) est une source (7) de courant continu.

13. Dispositif de commande selon l'une des revendications précédentes, caractérisé en ce que le dispositif récepteur (2) présente un deuxième émetteur (24) qui, après l'émission du signal de commande de ce dispositif (2), peut émettre par rayonnement une information destinée au dispositif de sécurité.

14. Dispositif de commande selon la revendication 13, caractérisé en ce que l'information du deuxième émetteur (24) peut être captée par un récepteur (11) du dispositif émetteur (1) et en ce qu'un dispositif émetteur de signal est susceptible d'être commandé par le récepteur (11).

15. Dispositif de commande selon la revendication 14, caractérisé en ce que le dispositif émetteur de signal est un générateur (5) de son.

16. Dispositif de commande selon l'une des revendications précédentes, caractérisé en ce que l'élément (10) d'émission par rayonnement, le premier et le deuxième émetteur (24 et 26), ainsi que le moyen de réception (27) le premier récepteur et le second récepteur (11 et 27) sont des éléments à infrarouge.

17. Dispositif de commande selon la revendication 16, caractérisé en ce que l'élément (10) d'émission par rayonnement et/ou le premier émetteur (26) et/ou le second émetteur (24) sont des diodes luminescentes.

18. Dispositif de commande selon la revendication 16, caractérisé en ce que le moyen de réception (27) et/ou le premier récepteur (11) et/ ou le second récepteur (27) sont des phototransistors.

## Claims

1. Control device for locking and/or unlocking a security apparatus, especially a motor vehicle latch apparatus, with a transmitting device which is supplied by a current source and which has a code generator for producing coded information stored in the latter and an emitter for emitting the coded information, with a receiver device which is supplied by a second current source and which has reception means for receiving the coded information, a store in which the coded information is stored, and a comparator for comparing the received information with the stored information, and, in the event of the correspondence of these information items, the receiver device is adapted to delivery an operating signal to the security apparatus, characterised in that the receiver device (2) has a signal generator for producing further coded information, and the further coded information is inputtable into the store of the receiver device (2), and is emittable by a transmitter (26) of the receiver device (2), and that the transmitting device (1) has a receiver (11) for receiving the further coded information, and the further coded information is storeable in the store of the transmitting device (1), with cancellation of the first coded information.

2. Control device according to claim 1, characterised in that the signal generator is an oscillator (22) connected to the receiver device (2).

3. Control device according to claim 2, characterised in that a random pulse train is produce- able by the oscillator (22).

4. Control device according to one of the preceding claims, characterised in that the code generator of the transmitting device (1) and/or comparator and store of the receiver device (2) is a microprocessor (16).

5. Control device according to one of the preceding claims, characterised in that the production and transmitting and also storing of the further coded information is adapted to be switched on by a switch of the receiver device (2).

6. Control device according to claim 5, characterised in that the switch is the ignition switch (terminal 15) of the motor vehicle.

7. Control device according to one of the preceding claims, characterised in that the transmitting device (1) is adapted to be switched on by a switch (6).

8. Control device according to one of the preceding claims, characterised in that the emitting of the first coded information by the transmitting device (1) and/or the emitting of the further coded information by the receiver device (2) is effected in a multiple interval.

9. Control device according to one of the preceding claims, characterised in that the current source of the receiver device (2) is the battery of the motor vehicle.

10. Control device according to one of the preceding claims, characterised in that the transmitting device (1) is independent of the receiver device (2) as regards location.

11. Control device according to claim 10, characterised in that the transmitting device (1) is arranged in an ignition key of the motor vehicle.

12. Control device according to one of the preceding claims, characterised in that the current source of the transmitting device (1) is a DC current source (7).

13. Control device according to one of the preceding claims, characterised in that the receiver device (2) has a second transmitter (24) which is adapted to emit information after delivery of the operating signal of the receiver device (2) to the security apparatus.

14. Control device according to claim 13, characterised in that the information of the second transmitter (24) is detectable by a receiver (11) of the transmitting device (1), and a signal device is operable by the receiver (11).

15. Control device according to claim 14, characterised in that the signal device is a tone generator (5).

16. Control device according to one of the preceding claims, characterised in that emitter (10) first and second transmitters (24 and 26), and also reception means (27) and first and second receivers (11 and 27) are infrared elements.

17. Control device according to claim 16, characterised in that the emitter (10) and/or the first transmitter (26) and/orthe second transmitter (24) is a photodiode.

18. Control device according to claim 16, characterised in that the reception means (27) and/or the first receiver (11) and/or the second receiver (11) is a phototransistor.
